# EUROPÄISCHE PATENTSCHRIFT

(11) **EP 1 691 159 B1**
(45) Veröffentlichungstag und Bekanntmachung des Hinweises auf die Patenterteilung: **20.06.2012**
(21) Anmeldenummer: 06001938.7
(22) Anmeldetag: 31.01.2006
(51) Int. Cl.: F28F 1/32, B21D 53/08, B21D 39/20, B21D 39/06, B25B 5/14

(54) **Lamellenwärmetauscher, Verfahren zu dessen Herstellung und Aufweitwerkzeug zur Durchführung des Verfahrens**
Tube-fin heat exchanger, manufacturing process and expanding tool therefore
Echangeur de chaleur à lamelles, procédé de fabrication et outil d'expansion pour ce procédé

(30) Priorität: 04.02.2005 DE 102005005292
(43) Veröffentlichungstag der Anmeldung: 16.08.2006
(73) Patentinhaber: Küba Kältetechnik GmbH, 82065 Baierbrunn (DE)
(72) Erfinder: Kizlauskas, Ceslovas, 80687 München (DE); Franke, Joachim, 82377 Penzberg (DE); Roth, Josef, 82538 Geretsried (DE); Kneissl, Norbert, 84539 Ampfing (DE)
(74) Vertreter: Manitz, Finsterwald & Partner GbR

(56) Entgegenhaltungen:
- WO-A-2004/018954
- DE-A1- 4 332 768
- US-A- 2 529 215
- US-A- 4 720 902
- US-A- 4 858 305
- US-A- 5 404 942
- US-A- 5 806 173

## Beschreibung

Die Erfindung betrifft einen Lamellenwärmetauscher mit einer Anzahl parallel angeordneter Lamellen, die im Betrieb des Lamellenwärmetauschers zum Wärmeaustausch mit einem zwischen den Lamellen strömenden gasförmigen Medium dienen, und wenigstens einem Heizrohr zur Aufnahme eines Heizstabs oder zur Durchleitung eines Heizmediums, wobei das Heizrohr durch Heizrohröffnungen in den Lamellen geführt ist, ein Verfahren zur Herstellung eines solchen Lamellenwärmetauschers und ein Aufweitwerkzeug zur Durchführung des Herstellungsverfahrens.

Ein als Kühler für ein gasförmiges Medium betriebener Lamellenwärmetauscher ist in DE 197 09 176 A1 beschrieben. Eine Anzahl von in der Regel metallischen Lamellen ist parallel zueinander angeordnet und wird von einem oder mehreren Wärmeübertragungsrohren, hier Kühlmittelrohren, durchsetzt. Durch das wenigstens eine Kühlmittelrohr fließt im Kühlbetrieb ein Kühlmittel, während durch den freien Raum zwischen den Lamellen ein zu kühlendes, gasförmiges Medium strömt. Die Wärmeübertragungsrohre tauschen mit den Lamellen Wärme aus, die wiederum Wärme mit dem strömenden gasförmigen Medium austauschen. Insbesondere, wenn der Lamellenwärmetauscher zur Kühlung eingesetzt wird, kann sich an den Lamellen Reif bilden.

Bei bekannten Lösungen wird zum Abtauen der Lamellen in einer Betriebspause ein Heizmedium durch die Wärmeübertragungsrohre geschickt. Bei anderen bekannten Lösungen sind parallel zu den Wärmeübertragungsrohren ein oder mehrere Heizrohre vorgesehen, die durch Heizrohröffnungen in den Lamellen geführt sind. Durch diese Heizrohre kann entweder ein Heizmedium geschickt werden oder ein Heizstab eingeführt werden, der z.B. elektrisch beheizbar ist.

Um ausreichend Wärmekontakt zwischen dem Heizrohr und den Lamellen zu erzeugen, sind die Heizrohröffnungen bei bekannten Lösungen aufgebördelt, so dass eine größere Fläche für den Wärmeübertragung zur Verfügung steht. Trotzdem kann es während des Abtauvorgangs zu sehr hohen Temperaturen an dem Heizrohr kommen, z.B. bis zu 300°C. Dadurch kann es zu einer unerwünschten Dampfbildung während des Abtauvorgangs kommen.

Ein Lamellenwärmetauscher mit den Merkmalen des Oberbegriffes des Anspruchs 1 ist aus US-A-2 529 215 bekannt.

US-A-5 806 173 beschreibt ein Verfahren zur Herstellung eines Lamellenwärmetauschers, bei dem Wärmeübertragungsrohre durch Öffnungen der Lamellen gesteckt werden, die Wärmeübertragungsrohre an einem stirnseitigen Rand aufgetulpt werden und ein Aufweitstößel durch die Wärmeübertragungsrohre gestoßen wird, um sie innerhalb der Öffnungen in den Lamellen aufzuweiten.

Es ist die Aufgabe der vorliegenden Erfindung, einen Lamellenwärmetauscher anzugeben, der einen guten Wärmeübertrag während des Abtauvorgangs gewährleistet und eine hohe Effektivität im Wärmeaustauschbetrieb mit dem strömenden gasförmigen Medium ermöglicht. Weiterhin soll ein Verfahren und ein Werkzeug angegeben werden, mit deren Hilfe ein solcher Lamellenwärmetauscher einfach und kostengünstig hergestellt werden kann.

Diese Aufgabe wird mit einem Lamellenwärmetauscher mit den Merkmalen des Anspruchs 1, ein Herstellungsverfahren mit den Merkmalen des Anspruches 3 bzw. einem Aufweitwerkzeug mit den Merkmalen des Anspruchs 9 gelöst. Unteransprüche sind auf bevorzugte Ausgestaltungen gerichtet.

Bei einem erfindungsgemäßen Wärmetauscher ist das wenigstens eine Heizrohr in den Heizrohröffnungen der Lamellen verpresst. Durch den festen Presssitz des Heizrohres in den Lamellen ist ein sehr viel verbesserter Wärmeübertrag gewährleistet. Das Verpressen des Heizrohres in den Lamellen kann z.B. durch Aufweiten des in die Heizrohröffnungen eingeführten Heizrohres geschehen. Mit entsprechend von innen aufgeweiteten Heizrohren ist es möglich, die Lamellentemperatur während des Abtauvorgangs bei gleicher Heizleistung zu erhöhen und gleichzeitig eine geringere Oberflächentemperatur des Heizrohres zu gewährleisten, ohne dass die Abtaueffektivität gegenüber konventionellen Lösungen verringert wäre, bzw. die Abtaueffektivität bei gleicher Heizleistung zu erhöhen.

Die Heizrohröffnungen des erfindungsgemäßen Lamellenwärmetauschers können an ihren Rändern aufgebördelt sein. Das Heizrohr ist dann in den aufgebördelten Heizrohröffnungen verpresst. Es ist bei einem erfindungsgemäßen Lamellenwärmetauscher jedoch erstaunlicherweise bei kaum verringerter Effektivität des Wärmeübertrags möglich, auf die Aufbördelung der Ränder der Heizrohröffnungen zu verzichten. Allein durch den Presssitz der Heizrohre in den Heizrohröffnungen ist ein ausreichend guter Wärmeübertrag gewährleistet. Das gasförmige Medium, das zwischen den Lamellen strömt, um Wärme mit diesem auszutauschen, soll auf seinem Weg durch den Lamellenblock möglichst wenig Druck verlieren, um z.B. einen Ventilator, der das gasförmige Medium fördert, möglichst wenig zu belasten. Durch den Verzicht auf die Aufbördelung der Heizrohröffnungen wird der Widerstand für das strömende Medium geringer gehalten. Im Vergleich zu Lösungen mit aufgebördelten Heizrohröffnungen lässt sich der Druckverlust beim Durchströmen des Mediums durch das Lamellenpaket um einige Prozent verringern. Neben der erheblich vereinfachten Herstellung der Lamellen mit Heizrohröffnungen ohne Aufbördelung ist also auch die Effektivität des Wärmeaustauschbetriebs der Lamellen mit dem strömenden gasförmigen Medium erhöht.

Dieser Effekt ist besonders vorteilhaft, wenn Lamellen eingesetzt sind, die durch Schlitze oder Prägungen strukturiert sind, um turbulente Strömung zu erzeugen.

Lamellenwärmetauscher können von Wärmeübertragungsrohren durchsetzt sein, die Wärme mit den Lamellen austauschen um diese z. B. abzukühlen. Dabei kann es sich um ein einzelnes Wärmeübertragungsrohr handeln, das z. B. schlangenförmig durch die Lamellen geführt ist oder um mehrere parallel angeordnete, individuelle Wärmeübertragungsrohre. Ebenso können einzelne Wärmeübertragungsrohre außerhalb der parallel angeordneten Lamellen durch entsprechende Verbindungen zu einem schlangenförmigen Rohr verbunden sein. Im vorliegenden Text sind diese Alternativen umfasst, wenn allgemein von Wärmeübertragungsrohren gesprochen wird. Ein erfindungsgemäßer Lamellenwärmetauscher kann in einem rechtwinkligen Raster von Wärmeübertragungsrohren durchsetzt sein. Besonders effektiv ist ein Wärmetauscher, bei dem die Wärmeübertragungsrohre in Strömungsrichtung des Mediums versetzt angeordnet sind, insbesondere wenn drei benachbarte Wärmeübertragungsrohre jeweils ein etwa gleichschenkliges Dreieck bilden. Vorteilhaft ist z.B. eine Auswahl derart, dass das Verhältnis zwischen Durchmesser der Wärmeübertragungsrohre bzw. der dafür vorgesehenen Öffnungen in den Lamellen und der Länge des gleichschenkligen Dreieckes zwischen 0,25 und 0,33 ist.

Bei dem erfindungsgemäßen Lamellenwärmetauschers ist das wenigstens eine Heizrohr zwischen zwei Wärmeübertragungsrohren fluchtend angeordnet. Es ergibt sich dabei eine für den Wärmeaustausch besonders günstige Strömungsform des Mediums im Zwischenraum der Lamellen. Außerdem ist bei einer solchen Ausführungsform die Herstellung vereinfacht, da ein einfaches Schneiden der Lamelle in die gewünschte Größe möglich ist.

Bei einem erfindungsgemäßen Verfahren zur Herstellung eines Lamellenwärmetauschers wird das wenigstens eine Heizrohr durch fluchtende Heizrohröffnungen der Lamellen eines Lamellenpakets gesteckt, das aus einer Anzahl parallel angeordneter Lamellen besteht, die zwischen parallel dazu angeordneten Abschlussplatten mit entsprechenden fluchtenden Öffnungen angeordnet sind. Die Abschlussplatten sind dabei stabiler und dicker als die Lamellen selbst und weisen mit den Öffnungen in den Lamellen fluchtende Öffnungen auf.

Bereits vor dem Durchstecken oder nach dem Durchstecken wird das wenigstens eine Heizrohr auf einer Seite ein wenig an seiner Stirnseite aufgetulpt, so dass der Rand nicht mehr durch die Öffnungen in der Abschlussplatte rutschen kann. Ein Heizrohraufweitstößel wird durch das wenigstens eine Heizrohr gestoßen, so dass das Heizrohr innerhalb der Heizrohröffnungen der Lamellen aufgeweitet wird und in den Heizrohröffnungen verpresst wird. Als Heizrohraufweitstößel kann z.B. ein kugelförmiges Element eingesetzt werden.

Mit dem erfindungsgemäßen Verfahren zur Herstellung eines Lamellenwärmetauschers ist der Presssitz des wenigstens einen Heizrohrs einfach und kostengünstig zu realisieren. Durch die Auftulpung des Randes des Heizrohres kann auf aufwändige Halteschritte während des Durchstoßens des Heizrohraufweitstößels verzichtet werden.

Das Auftulpen kann dabei ein gesonderter Schritt sein oder durch das Auftreffen des Stößels beim Durchstoßen des Stößels durch das Heizrohr bewirkt werden.

Bei dem erfindungsgemäßen Verfahren zur Herstellung eines Lamellenwärmetauschers wird ein Heizrohraufweitstößel durch das wenigstens eine Heizrohr gestoßen, um das Heizrohr innerhalb der Heizrohröffnungen aufzuweiten und so in den Heizrohröffnungen zu verpressen. Bei dem erfindungsgemäßen Verfahren wird der so bewirkte Aufweitschritt gleichzeitig mit dem Aufweiten von wenigstens zwei Wärmeübertragungsrohren durchgeführt. Durch das gleichzeitige Aufweiten des Heizrohres und der Wärmeübertragungsrohre können einzelne Aufweitschritte eingespart werden. Außerdem ist durch das gleichzeitige Aufweiten der Wärmeübertragungsrohre und des Heizrohres eine höhere Stabilität während des Durchstoßens des bzw. der Stößel gewährleistet. Das Herstellungsverfahren ist auf diese Weise sicherer und präziser.

Besonders günstig ist die Kombination bei dem erfindungsgemäßen Verfahren, bei dem sowohl der Rand des wenigstens einen Heizrohres aufgetulpt wird, als auch gleichzeitig mit dem Heizrohr wenigstens zwei Wärmeübertragungsrohre aufgeweitet werden.

Besonders stabil kann das Aufweiten durchgeführt werden, wenn die aus dem Lamellenpaket herausragenden Enden von wenigstens zwei Wärmeübertragungsrohren durch umgreifende Greifer gehalten werden. An das Ende zumindest eines der gegriffenen Wärmeübertragungsrohres wird ein Wärmeübertragungsrohrstößel angesetzt und auf ein aus dem Lamellenpaket herausragendes aufgetulptes Ende wenigstens eines Heizrohres ein Heizrohraufweitstößel. Der wenigstens eine Wärmeübertragungsrohrstößel und der wenigstens eine Heizrohraufweitstößel werden gleichzeitig durch die entsprechenden Rohre gestoßen, um sowohl die Wärmeübertragungsrohre als auch das wenigstens eine Heizrohr aufzuweiten und so in den Öffnungen der Lamellen zu verpressen.

Zur weiteren Vereinfachung des Verfahrens kann vorgesehen sein, dass die Auftulpung des Randes des wenigstens einen Heizrohrs durch das Aufsetzen des Heizrohraufweitstößels bewirkt wird.

Besonders günstig und stabil ist es, wenn solche Wärmeübertragungsrohre gleichzeitig mit dem wenigstens einen Heizübertragungsrohr aufgeweitet werden, die in direkter Nachbarschaft zu diesem Heizrohr sind. Insbesondere ist es günstig, wenn zwei Wärmeübertragungsrohre zusammen mit einem Heizrohr aufgeweitet werden, die mit dem Heizrohr in einer Linie sind und auf gegenüberliegenden Seiten davon angeordnet sind.

Besonders effektiv ist es, wenn das erfindungsgemäße Verfahren eingesetzt wird, um mehrere Heizrohre gleichzeitig aufzuweiten.

Ein erfindungsgemäßes Aufweitwerkzeug dient dem gleichzeitigen Aufweiten von wenigstens einem Heizrohr und wenigstens zwei Wärmeübertragungsrohren. Dazu weist das Aufweitwerkzeug wenigstens zwei Greifer auf, die derart ausgestaltet sind, dass sie die Enden von Wärmeübertragungsrohren, die aus einem Lamellenpaket herausragen, umgreifen können und jeweils ein Wärmeübertragungsrohrstößel innerhalb der Greifer geführt werden kann. Das erfindungsgemäße Aufweitwerkzeug weist weiterhin einen Heizrohraufweitstößel auf, der zwischen zwei derartigen Greifern angeordnet ist. Der Heizrohraufweitstößel und die Wärmeübertragungsrohrstößel sind derart miteinander verbunden, dass sie gleichzeitig durch das wenigstens eine Heizrohr und die Wärmeübertragungsrohre gestoßen werden können.

Ein erfindungsgemäßes Aufweitwerkzeug erspart die Notwendigkeit, einzelne Rohre gesondert aufzuweiten. Insbesondere bei Ausführungsformen, bei denen die Heizrohre und die Wärmeübertragungsrohre fluchtend zueinander angeordnet sind, ist die Platz sparende Lösung des erfindungsgemäßen Aufweitwerkzeugs vorteilhaft. Insbesondere ist kein Greifer für das Ende des aufzuweitenden Heizrohrs notwendig.

Insbesondere kann bei einem erfindungsgemäßen Aufweitwerkzeug mit mehreren Wärmeübertragungsstößeln vorgesehen sein, dass einzelne dieser Wärmeübertragungsstößel an dem gemeinsamen Aufweitprozess nicht teilnehmen und zu diesem Zweck abgeschaltet werden können. Ebenso kann bei einem Aufweitwerkzeug mit mehreren Heizrohraufweitstößeln vorgesehen sein, dass einzelne Heizrohraufweitstößel derart abgeschaltet werden, dass sie an dem gemeinsamen Aufweitprozess nicht teilnehmen. Mit derartig ausgestalteten Aufweitwerkzeugen ist eine individuelle Anpassung des Werkzeuges an den zu fertigenden Lamellentauscher einfach möglich.

Bevorzugte Ausgestaltungen der Erfindung werden anhand der beiliegenden Figuren im Detail erläutert. Dabei zeigt:
- Fig. 1: in schematischer Darstellung einen Ausschnitt aus einem erfindungsgemäßen Lamellenpaket in seitlicher Draufsicht,
- Fig. 2: eine seitliche Perspektivansicht eines Ausschnitts aus einem Lamellenpaket in schematischer Darstellung,
- Fig. 3: einen Ausschnitt einer Lamelle in Draufsicht,
- Fig. 4: eine seitliche Draufsicht auf die Lamelle der Fig. 3 in Blickrichtung IV,
- Fig. 5: ein erfindungsgemäßes Aufweitwerkzeug und
- Fig. 6: einen Greifer eines solchen Aufweitwerkzeugs.

Das Lamellenpaket der Fig. 1 besteht aus einer großen Anzahl in der Regel metallischer Lamellen 1, die parallel zueinander angeordnet sind. In Fig. 1 sind nur einige dieser Lamellen dargestellt. Die Punktreihe F soll andeuten, dass der Zwischenraum zwischen den Abschlussplatten 5 gleichmäßig mit Lamellen 1 gefüllt ist. Die Abschlussplatten 5 sind stabil und dicker als die Lamellen und bieten einen mechanischen Abschluss. Der Lamellenwärmetauscher 3 ist nicht maßstabsgetreu dargestellt und kann z.B. sehr viel länger sein. Dies soll durch die Bruchlinien B angedeutet werden.

Durch das Lamellenpaket gehen mehrere Wärmeübertragungsrohre 7. An Verbindungsstellen, z.B. Lötstellen 8 sind die Wärmeübertragungsrohre 7 über Verbindungsstücke 6 schlangenförmig miteinander verbunden. Handelt es sich bei dem Lamellenwärmetauscher um einen Kühler, so dienen die Wärmeübertragungsrohre 7 als Kühlmittelrohre. Zwischen den Wärmeübertragungsrohren 7 sind Heizrohre 9 durch das Lamellenpaket gesteckt. Sie sind an einem Ende mit einer Auftulpung 11 versehen. Die Heizrohre 9 sind metallisch und dienen bei der gezeigten Ausführungsform zur Aufnahme von elektrisch betriebenen Heizstäben, die in Fig. 1 nicht gezeigt sind. Mit den Heizstäben kann Reif, der im Kühlbetrieb des Lamellenwärmetauschers auftritt, von den Lamellen abgetaut werden. Sowohl die Wärmeübertragungsrohre 7 als auch die Heizrohre 9 sind durch entsprechende Öffnungen in den Lamellen 1 und den Abschlussplatten 5 geführt. In weiter unten beschriebener Weise sind die Wärmeübertragungsrohre 7 und die Heizrohre 9 durch inneres Aufweiten in den entsprechenden Öffnungen der Lamellen 1 verpresst.

Fig. 2 zeigt eine besondere Ausgestaltung der Lamellen 1 in vergrößerter Darstellung. Bei der Ausführungsform der Fig. 2 sind die Lamellen 1 geprägt. Der Übersichtlichkeit halber sind hier die Wärmeübertragungsrohre und die Heizrohre nicht dargestellt. Die Strömung 17, die durch die Zwischenräume zwischen den Lamellen strömt, um Wärme an die Lamellen 1 abzugeben, wird durch die Prägung abgelenkt und reißt an den Spitzen 13 ab. Dadurch entsteht ein turbulentes Strömungsmuster, das sich erst wieder an die Lamellenoberfläche anlegen muss. Bei diesem neuerlichen Anströmprozess wird Wärme besonders effektiv übertragen. Im Gegensatz zu einer Lösung mit Schlitzen zur Erzeugung von turbulenter Strömung besteht hier nicht die Gefahr des Zusetzens von Schlitzen durch Reifbildung.

Die Periode P der Prägung und die Prägungshöhe PH sind bei der Ausführungsform derart gewählt, dass der Quotient der Prägungshöhe und der Periode zwischen 0,2 und 0,25 liegt. Die Prägungshöhe PH sollte zur Erzeugung eines optimalen Abrisseffektes größer sein als 2 mm, für eine Strömungsgeschwindigkeit von 1,5 bis 3,5 m/s z.B. zwischen 2,2 mm und 2,4 mm. Der Abstand A der einzelnen Lamellen zueinander liegt bei der genannten Strömungsgeschwindigkeit vorteilhafterweise zwischen 3 und 8 mm, insbesondere in einem Bereich von 4 mm bis 6 mm.

In der Regel liegt zwischen zwei nach oben weisenden Zacken 13 einer Lamelle eine nach unten weisende Zacke 13. Zwischen einzelnen Zacken befindet sich bei der gezeigten Ausführungsform ein schmaler waagerechter Bereich 15, um z.B. ein möglichst ungehindertes Ablaufen von Tauwasser von der Lamelle zu gewährleisten.

Fig. 3 zeigt die Draufsicht auf eine Lamelle eines erfindungsgemäßen Wärmetauschers. Erkennbar sind Wärmeübertragungsrohröffnungen 19 und Heizrohröffnungen 21. Wie in anderen Figuren auch, sind mehrfach vorhandene Merkmale, also hier z.B. die Wärmeübertragungsrohröffnungen 19, nicht notwendigerweise einzeln mit Bezugsziffern versehen.

Erkennbar ist die versetzte Anordnung der Wärmeübertragungsrohröffnungen 19 bezüglich der Strömungsrichtung 17 des Mediums. Drei Wärmeübertragungsrohröffnungen 19 bilden jeweils ein gleichschenkliges Dreieck, wobei bei der gezeigten Ausführungsform das Verhältnis zwischen Durchmesser eines Wärmeübertragungsrohres bzw. einer Wärmeübertragungsrohröffnung 19 und der Länge eines Schenkels des Dreiecks zwischen 0,25 und 0,33 liegt. Zwischen je zwei Wärmeübertragungsrohröffnungen 19, deren Verbindungslinie schräg zur Strömungsrichtung 17 ausgerichtet ist, befindet sich jeweils eine Heizrohröffnung 21.

R bezeichnet einen Bereich der Lamelle, der gleichzeitig mit einem erfindungsgemäßen Aufweitwerkzeug behandelt werden kann, wie es weiter unten beschrieben werden wird.

In der seitlichen Draufsicht der Fig. 4, die in Fig. 3 mit IV gezeichnet ist, ist erkennbar, dass die Heizrohröffnungen 21 keine Aufbördelung der Ränder aufweisen. Im Gegensatz dazu zeigt diese Ausführungsform aufgebördelte Ränder 20 an den Wärmeübertragungsrohröffnungen 19.

Fig. 5 zeigt ein Aufweitwerkzeug, wie es zum Aufweiten von Heizrohren und Wärmeübertragungsrohren eingesetzt werden kann, die durch entsprechende Öffnungen 19, 21 eines Ausschnittes aus einem Lamellenpaket eingesetzt werden kann, wie er am Beispiel einer einzelnen Lamelle in Fig. 3 mit R bezeichnet ist. Das insgesamt mit 30 bezeichnete Werkzeug umfasst Greifer 31, mit denen fünf Wärmeübertragungsrohre 7 gefasst werden können, die seitlich aus einem Lamellenpaket herausragen und in einem durch die Wärmeübertragungsrohröffnungen 19 in den Lamellen 1 vorgegebenen Raster angeordnet sind. Zum Umgreifen sind die Greifer 31 an ihren Stirnseiten geschlitzt. Aufschieben eines Aufsteckrohres 33 von hinten auf die geschlitzten Enden der Greifer 31 führt dazu, dass sich deren Innenumfang verringert und ein Rohr, das sich in einem Greifer 31 befindet, von außen gefasst wird. 35 bezeichnet einen Heizrohraufweitstößel zum Aufweiten eines Heizrohrs in einer Heizrohröffnung 21. Innerhalb der einzelnen Greifer 31 befindet sich jeweils ein Wärmeübertragungsrohrstößel zum Aufweiten eines Wärmeübertragungsrohres 7 in den Öffnungen 19, der in der Figur nicht erkennbar ist. Die Wärmeübertragungsrohrstößel und der Heizrohraufweitstößel 35 können z.B. durch eine gemeinsame Trägerplatte 37 gehalten sein.

Fig. 6 zeigt zur Erläuterung das Greiferteil 31 isoliert. Hier ist besonders gut einer der Schlitze 39 zu erkennen, die sich im stirnseitigen Ende des Greifers 31 befinden.

Der Lamellenwärmetauscher 3 der gezeigten Ausführungsform wird wie folgt hergestellt. Die Lamellen 1 werden parallel zueinander angeordnet und in einem Abstand A von z.B. 4 mm bis 6 mm in an sich bekannter Weise gehalten. In den Lamellen befinden sich bereits die Wärmeübertragungsrohröffnungen 19 mit einer Randaufbördelung 20 und die Heizrohröffnungen 21 ohne Randaufbördelung. Die Aufbördelung 20 der Wärmeübertragungsrohre kann dabei z.B. als Abstandshalter zwischen den einzelnen Lamellen 1 fungieren. Durch das so gebildete Lamellenpaket werden Wärmeübertragungsrohre 7 und Heizrohre 9 geschoben. Die Durchmesser der Öffnungen sind dabei so gewählt, dass die Rohre 7, 9 leicht eingeführt werden können.

Nicht notwendigerweise alle Heizrohröffnungen 21 werden mit Heizrohren versehen. Für einen effektiven Abtauvorgang nach Reifbildung an den Lamellen 1 ist es nicht notwendig, dass jede der Heizrohröffnungen 21 mit einem Heizrohr versehen ist und geheizt werden kann. Die dennoch größere Anzahl der Heizrohröffnungen 21 gewährleistet allerdings eine verbesserte turbulente Strömung beim Betrieb des Wärmetauschers 3.

Das Aufweitwerkzeug 30 wird derart an eine Abschlussplatte 5 herangeführt, dass die fünf Greifer 31 an fünf Wärmeübertragungsrohre 7 angreifen können. Verschieben der Aufsteckrohre 33 in Richtung der Enden der Greifer 31 führt die einzelnen durch Schlitze 39 getrennten Segmente der Greifer 31 in ihrem Endbereich zusammen, so dass die Wärmeübertragungsrohre 7 umfasst werden. Es entsteht eine stabile Verbindung zwischen dem Aufweitwerkzeug 30 und den gegriffenen Wärmeübertragungsrohren 7 des Lamellenpaketes.

Die Wärmeübertragungsrohrstößel innerhalb der Greifer 31 und der Heizrohraufweitungsstößel 35 sind miteinander verbunden und werden gleichzeitig in Richtung des Lamellenpakets gestoßen. Insbesondere der Heizrohraufweitstößel 35 trifft auf den Rand des Heizrohrs 9 und tulpt dieses leicht auf, so dass sich eine Auftulpung 11 bildet. Bei Weiterbewegung des Heizrohraufweitstößels 35 in Richtung des Lamellenpakets weicht das Heizrohr 9 soweit aus, bis die Auftulpung 11 an der Abschlussplatte 5 auftrifft und gestoppt wird. Eine weitere Bewegung des Heizrohraufweitstößels 35 treibt diesen in das Heizrohr 9 und führt zu einer Aufweitung innerhalb der Heizrohröffnungen 21. Das Heizrohr 9 wird also von innen gegen die Heizrohröffnungen 21 verpresst.

Gleichzeitig mit dem Heizrohraufweitstößel 35 werden die in den Greifern 31 befindlichen Stößel durch die Wärmeübertragungsrohre 7 gestoßen und führen zu deren Aufweitung in den Wärmeübertragungsrohröffnungen 19 der einzelnen Lamellen 1.

Auf ähnliche Weise werden mehrere Gruppen von Rohren mit Hilfe des Aufweitwerkzeugs 30 behandelt, bis alle gewünschten Rohre aufgeweitet sind.

Selbstverständlich ist die Erfindung nicht auf das besondere Aufweitwerkzeug der Fig. 5 beschränkt. Es können auch andere Anordnungen von Greifern und Heizrohraufweitstößeln vorgesehen sein. Fig. 5 zeigt ein Werkzeug zur gleichzeitigen Behandlung von einem Heizrohr und maximal fünf Wärmeübertragungsrohren. Es kann auch eine größere Anzahl von Greifern und Stößeln zur gleichzeitigen Behandlung einer größeren Anzahl von Rohren vorgesehen sein.

Insbesondere kann vorgesehen sein, dass einzelne Wärmeübertragungsstößel bzw. einzelne Heizrohraufweitstößel derart eingestellt, abgeschaltet bzw. abgenommen werden können, dass sie an dem gemeinsamen Aufweitprozess nicht teilnehmen. So kann z.B. auch festgelegt werden, dass ein Heizrohraufweitstößel nicht an dem Aufweitprozess teilnimmt, wenn er bei dem gemeinsamen Aufweitprozess an einer Stelle wirksam wäre, an der zwar eine Heizrohröffnung 21 vorgesehen ist, jedoch kein Heizrohr eingeschoben ist. Andererseits ist das erfindungsgemäße Aufweitwerkzeug auf diese Weise derart flexibel, dass z.B. immer solche Wärmeübertragungsrohre gleichzeitig aufgeweitet werden, die auf einer Seite bereits als Haarnadel miteinander verbunden sind. Dies gewährleistet, dass eine eventuell auftretende Längenänderung durch den Aufweitprozess für die beiden als Haarnadel verbundenen Wärmeübertragungsrohre gleich ist.

Das erfindungsgemäße Verfahren unter Verwendung des erfindungsgemäßen Aufweitwerkzeugs 30 ermöglicht also die gleichzeitige Aufweitung mehrerer Rohre eines Lamellenwärmetauschers. Insbesondere, wenn auch die zwischen zwei Wärmeübertragungsrohren angeordneten Heizrohre gleichzeitig aufgeweitet werden sollen, bietet das erfindungsgemäße Verfahren und das erfindungsgemäße Aufweitwerkzeug den Vorteil einer stabilen Handhabung. Für das Aufweiten des Heizrohrs ist kein eigener Greifmechanismus notwendig, der bei den beengten Platzverhältnissen problematisch wäre.

Nach dem Aufweitschritt werden in an sich bekannter Weise die einzelnen Wärmeübertragungsrohre 7 mit Bogenstücken 6 z.B. durch Lötnähte 8 z. B. zu einer Schlange verbunden, insoweit dies an derjenigen Seite, an der die Stößel und Greifer nicht angreifen, nicht bereits vor dem Aufweitprozess geschehen ist.

Im Betrieb als Kühler fließt durch die Wärmeübertragungsrohre 7 und die Verbindungsstücke 6 in an sich bekannter Weise ein Kühlmittel. Das zu kühlende gasförmige Medium wird z. B. mit einem Ventilator in Richtung 17 durch die Zwischenräume zwischen den Lamellen 1 geschickt. Es gibt Wärme an die Lamellen 1 ab, wobei dies durch die turbulente Strömung gefördert wird, die an den Zacken 13 der Lamellen 1 entsteht. Die Lamellen geben die so aufgenommene Wärme an die Wärmeübertragungsrohre 7 und das darin fließende Kühlmedium weiter.

Dadurch, dass nicht jede Heizrohröffnung 21 mit einem Heizrohr versehen ist und keine Aufbördelung vorgesehen ist, wird das gasförmige Medium auf seinem Weg zwischen den Lamellen 1 weniger stark abgebremst, so dass ein Ventilator, der das gasförmige Medium antreibt, eine geringere Leistungsaufnahme hat.

Ist es notwendig, die Lamellen 1 abzutauen, so wird der Kühlbetrieb unterbrochen und kein Kühlmedium mehr durch die Wärmeübertragungsrohre geschickt. Durch einzelne Heizrohre 9 werden Heizstäbe geschoben oder sind bereits fest eingeschoben vorgesehen. Die Heizstäbe werden elektrisch beheizt und führen zu einer Erwärmung der Heizrohre 9. Durch den Presssitz der Heizrohre in den Lamellen 1 wird die Wärmeenergie besonders wirksam auf die Lamellen 1 übertragen, die effektiv abgetaut werden. Durch den Presssitz ist der Wärmeübertrag so gut, dass keine allzu hohe Erwärmung der Heizrohre notwendig ist und eine unerwünschte Dampfbildung verringert bzw. vermieden wird.

### Bezugszeichenliste

- 1: Lamelle
- 3: Lamellenwärmetauscher
- 5: Abschlussplatte
- 6: Verbindungsrohrstück für Wärmeübertragungsrohre
- 7: Wärmeübertragungsrohr
- 8: Lötnaht
- 9: Heizrohr
- 11: Auftulpung
- 13: Zacken der Lamellenprägung
- 15: waagrechter Bereich der Lamellenprägung
- 17: Strömung des gasförmigen Mediums
- 19: Wärmeübertragungsrohröffnung
- 20: Randbördelung
- 21: Heizrohröffnung
- 30: Aufweitwerkzeug
- 31: Greifer
- 33: Aufsteckrohr
- 35: Heizrohraufweitstößel
- 37: Trägerplatte
- 39: Greiferschlitz

## Patentansprüche

1. Lamellenwärmetauscher mit
a) einer Anzahl parallel angeordneter Lamellen, die im Betrieb des Lamellenwärmetauschers zum Wärmeaustausch mit einem zwischen den Lamellen strömenden gasförmigen Medium dienen, wobei die Lamellen (9) jeweils mehrfach von einem oder mehreren Wärmeübertragungsrohren (7) durchsetzt sind, die zum Wärmeaustausch der Lamellen (1) mit einem Wärmeaustauschmedium dienen, das beim Betrieb des Lamellenwärmetauschers (3) in den Wärmeübertragungsrohren (7) fließt, und
b) wenigstens einem Heizrohr zur Aufnahme eines Heizstabes oder zur Durchleitung eines Heizmediums, wobei das Heizrohr durch Heizrohröffnungen in den Lamellen geführt ist,
**dadurch gekennzeichnet, dass**
c) das wenigstens eine Heizrohr (9) in den Heizrohröffnungen (21) der Lamellen (1) verpresst ist,
d) drei benachbarte Wärmeübertragungsrohre (7) jeweils ein etwa gleichschenkliges Dreieck bilden, und
e) das wenigstens ein Heizrohr (9) fluchtend zwischen zwei benachbarten Wärmeübertragungsrohren (7) angeordnet ist.

2. Lamellenwärmetauscher nach Anspruch 1,
**dadurch gekennzeichnet, dass**
die Heizrohröffnungen (21) für das wenigstens eine Heizrohr (9) an ihren Rändern nicht aufgebördelt sind.

3. Verfahren zur Herstellung eines Lamellenwärmetauschers mit einer Anzahl parallel angeordneter Lamellen, die im Betrieb des Lamellenwärmetauschers zum Wärmeaustausch mit einem zwischen den Lamellen strömenden gasförmigen Medium dienen, und wenigstens einem Heizrohr zur Aufnahme eines Heizstabes oder zur Durchleitung eines Heizmediums, wobei das Heizrohr durch Heizrohröffnungen in den Lamellen geführt ist und das wenigstens eine Heizrohr (9) in den Heizrohröffnungen (21) der Lamellen (1) verpresst ist, bei dem
das wenigstens eine Heizrohr (9) durch die Heizrohröffnungen (21) der Lamellen (1) eines Lamellenpakets gesteckt wird, das aus einer Anzahl parallel angeordneter Lamellen (1) besteht, die zwischen parallel dazu angeordneten Abschlussplatten (5) angeordnet sind,
das wenigstens eine Heizrohr (9) vor oder nach dem Durchstecken an einem stirnseitigen Rand (11) aufgetulpt wird, und
ein Heizrohraufweitstößel (35) durch das wenigstens eine Heizrohr (9) gestoßen wird um das Heizrohr (9) innerhalb der Heizrohröffnungen (21) aufzuweiten und so in den Heizrohröffnungen (21) zu verpressen,
wobei das wenigstens eine Heizrohr (9) gleichzeitig mit zumindest zwei Wärmeübertragungsrohren (7) aufgeweitet wird, die zum Wärmeaustausch der Lamellen (1) mit einem Wärmeaustauschmedium dienen, das beim Betrieb des Lamellenwärmetauschers (3) in den Wärmeübertragungsrohren (7) fließt.

4. Verfahren nach Anspruch 3, bei dem
eine Anzahl von Wärmeübertragungsrohren (7), die durch Wärme-übertragungsrohröffnungen (19) in dem Lamellenpaket gesteckt sind, mit einer entsprechenden Anzahl von Greifern (31) an Enden, die aus dem Lamellenpaket herausragen, festgehalten wird,
an zumindest ein gegriffenes Ende eines Wärmeübertragungsrohres (7) ein Wärmeübertragungsrohrstößel angesetzt wird,
ein Heizrohraufweitstößel (35) auf ein aus dem Lamellenpaket herausragendes, aufgetulptes Ende (11) des wenigstens einen Heizrohres (9) aufgesetzt wird, und
die Wärmeübertragungsrohrstößel und der Heizrohraufweitstößel (35) gleichzeitig durch die Wärmeübertragungsrohre (7) bzw. das wenigstens eine Heizrohr (9) gestoßen werden, um die Wärmeübertragungsrohre (7) und das wenigstens eine Heizrohr (9) aufzuweiten und so in den Öffnungen (19, 21) der Lamellen (1) zu verpressen.

5. Verfahren nach Anspruch 4, bei dem das Auftulpen des wenigstens einen Heizrohres (9) gleichzeitig mit dem Aufsetzen des Heizrohraufweitstößels (35) auf das Heizrohr (9) geschieht.

6. Verfahren nach einem der Ansprüche 4 oder 5, bei dem zumindest solche Wärmeübertragungsrohre (7) gleichzeitig mit dem wenigstens einen Heizrohr (9) aufgeweitet werden, die dem wenigstens einen Heizrohr (9) auf mehreren Seiten benachbart sind.

7. Verfahren nach Anspruch 6, bei dem zumindest zwei Wärmeübertragungsrohre (7) gleichzeitig mit dem wenigstens einen Heizrohr (9) aufgeweitet werden, wobei das Heizrohr (9) zwischen den zwei Wärmeübertragungsrohren (7) angeordnet ist.

8. Verfahren nach einem der Ansprüche 3 bis 7, bei dem mehrere Heizrohraufweitstößel (35) gleichzeitig durch eine entsprechende Anzahl von Heizrohren (9) gestoßen wird.

9. Aufweitwerkzeug zur Durchführung eines Verfahrens nach Anspruch 4, mit
wenigstens zwei Greifern (31), die derart ausgestaltet sind, dass sie Enden von Wärmeübertragungsrohren (7), die aus einem Lamellenpaket herausragen, umgreifen können,
wenigstens zwei Wärmeübertragungsrohrstößeln, die innerhalb der Greifer (31) geführt werden, und
wenigstens einem Heizrohraufweitstößel (35), der zwischen zwei Greifern (31) angeordnet ist,
wobei der wenigstens eine Heizrohraufweitstößel (35) und die Wärmeübertragungsrohrstößel derart miteinander verbindbar sind, dass sie gleichzeitig durch das wenigstens eine Heizrohr (9) und die Wärmeübertragungsrohre (7) gestoßen werden können.

10. Aufweitwerkzeug nach Anspruch 9, bei dem wenigstens einer der Wärmeübertragungsstößel und/oder wenigstens einer der Heizrohraufweitstößel derart einstellbar, abschaltbar oder abnehmbar ist/ sind, dass er am gleichzeitigen Aufweitprozess nicht teilnimmt.

## Claims

1. A fin heat exchanger comprising
a) a plurality of fins which are arranged in parallel and which serve in the operation of the fin heat exchanger for the exchange of heat with a gaseous medium flowing between the fins, wherein the fins (9) are each passed through a plurality of times by one or more heat exchange pipes (7) which serve for the exchange of heat of the fins (1) with a heat exchange medium which flows into the heat transfer pipes (7) in the operation of the fin heat exchanger; and
b) at least one heating pipe for receiving a heating rod or for conducting through a heating medium, wherein the heating pipe is guided through heating pipe openings in the fins,
**characterised in that**
c) the at least one heating pipe (9) is pressed in the heating pipe openings (21) of the fins (1);
d) three adjacent heat transfer pipes (7) each form an approximately isosceles triangle; and
e) the at least one heating pipe (9) is arranged flush between two adjacent heat transfer pipes (7).

2. A fin heat exchanger in accordance with claim 1,
**characterised in that**
the heating pipe openings (21) for the at least one heating pipe (9) are not beaded at their margins.

3. A method of manufacturing a fin heat exchanger having a plurality of fins which are arranged in parallel and which serve in the operation of the fin heat exchanger for the exchange of heat with a gaseous medium flowing between the fins, and having at least one heating pipe for the reception of a heating rod or for conducting through a heating medium, wherein the heating pipe is led through heating pipe openings in the fins and the at least one heating pipe (9) is pressed in the heating pipe openings (21) of the fins (1), wherein
the at least one heating pipe (8) is pushed through the heating pipe openings (21) of the fins (1) of a fin packet which comprises a plurality of fins (1) which are arranged in parallel and which are arranged between end plates (5) arranged parallel thereto;
the at least one heating pipe (9) is flared at an end-face margin (11) before or after the pushing through; and
a heating pipe widening plunger (34) is pushed through the at least one heating pipe (9) to widen the heating pipe (9) within the heating pipe openings (1) and thus to press it in the heating pipe openings (21),
wherein the at least one heating pipe (9) is simultaneously widened with at least two heat transfer pipes (7) which serve for the exchange of heat of the fins (1) with a heat exchange medium which flows into the heat transfer pipes (7) in the operation of the fin heat exchanger (3).

4. A method in accordance with claim 3, wherein
a plurality of heat exchange pipes (7) which are pushed through heat transfer pipe openings (19) in the fin packet is held tight by a corresponding number of grippers (31) at ends which project out of the fin packet;
a heat transfer pipe plunger is engaged at at least one gripped end of a heat transfer pipe (7);
a heat pipe widening plunger (35) is placed onto a flared end (11) of the at least one heating pipe (9) projecting out of the fin packet; and
the heat transfer pipe plunger and the heating pipe widening plunger (35) are simultaneously pushed through the heat transfer pipes (7) or the at least one heating pipe (9) to widen the heat transfer pipes (7) and the at least one heating pipe (9) and thus to press it in the openings (19, 21) of the fins (1).

5. A method in accordance with claim 4, wherein the flaring of the at least one heating pipe (9) takes place simultaneously with the placing of the heating pipe widening plunger (35) onto the heating pipe (9).

6. A method in accordance with one of the claims 4 or 5, wherein at least such heat transfer pipes (7) are simultaneously widened with the at least one heating pipe (9) which are adjacent to the at least one heating pipe (9) at a plurality of sides.

7. A method in accordance with claim 6, wherein at least two heat transfer pipes (7) are simultaneously widened with the at least one heating pipe (9), wherein the heating pipe (9) is arranged between two heat transfer pipes (7).

8. A method in accordance with any one of the claims 3 to 7, wherein a plurality of heating pipe widening plungers (35) are simultaneously pushed through a corresponding number of heating pipes (9).

9. A widening tool for carrying out a method in accordance with claim 4, comprising
at least two grippers (31) which are designed so that they can engage around ends of heat transfer pipes (7) which project out of a fin packet;
at least two heat transfer pipe plungers which are led within the grippers (31); and
at least one heating pipe widening plunger (35) which is arranged between two grippers (31),
wherein the at least one heating pipe widening plunger (35) and the heat transfer pipe plungers can be connected to one another such that they can be simultaneously pushed through the at least one heating pipe (9) and the heat transfer pipes (7).

10. A widening tool in accordance with claim 9, wherein at least one of the heat transfer plungers and/or at least one of the heating pipe widening plungers can be set, switched off or removed such that it does not participate in the simultaneous widening process.

## Revendications

1. Échangeur de chaleur à lamelles, comprenant
a) un certain nombre de lamelles agencées parallèlement qui, en fonctionnement de l'échangeur de chaleur à lamelles, servent à l'échange de chaleur avec un milieu gazeux qui s'écoule entre les lamelles, les lamelles (9) étant traversées chacune plusieurs fois par un ou plusieurs tubes de transmission de chaleur (7) qui servent à l'échange de chaleur des lamelles (1) avec un milieu d'échange de chaleur qui, lors du fonctionnement de l'échangeur de chaleur à lamelles (3), s'écoule dans les tubes de transmission de chaleur (7), et
b) au moins un tube chauffant pour recevoir un barreau chauffant ou pour la traversée d'un milieu chauffant, ledit tube chauffant étant guidé dans les lamelles par des ouvertures pour tube chauffant,
**caractérisé en ce que**
c) ledit au moins un tube chauffant (9) est assemblé par pressage dans les ouvertures (21) pour tube chauffant des lamelles (1),
d) trois tubes de transmission de chaleur (7) voisins forment respectivement un triangle approximativement isocèle, et
e) ledit au moins un tube chauffant (9) est agencé en alignement entre deux tubes de transmission de chaleur (7) voisins.

2. Échangeur de chaleur à lamelles selon la revendication 1, **caractérisé en ce que** les ouvertures pour tube chauffant (21) pour ledit au moins un tube chauffant (9) ne sont pas rabattues au niveau de leurs bordures.

3. Procédé pour la fabrication d'un échangeur de chaleur à lamelles comprenant un certain nombre de lamelles agencées parallèlement qui, en fonctionnement de l'échangeur de chaleur à lamelles, servent à l'échange de chaleur avec un milieu gazeux qui s'écoule entre les lamelles, et au moins un tube chauffant pour recevoir un barreau chauffant ou pour la traversée d'un milieu chauffant, ledit tube chauffant étant guidé à travers des ouvertures pour tube chauffant dans les lamelles, et ledit au moins un tube chauffant (9) est assemblé par pressage dans les ouvertures pour tube chauffant (21) des lamelles (1), dans lequel
ledit au moins un tube chauffant (9) est enfilé à travers les ouvertures pour tube chauffant (21) des lamelles (1) d'un paquet de lamelles qui est formé par un certain nombre de lamelles agencées parallèlement (1), lesquelles sont agencées entre des plaques de terminaison (5) agencées parallèlement à celles-ci,
ledit au moins un tube chauffant (9) est retroussé avant ou après être enfilé au niveau d'une bordure (11) du côté frontal, et
un poinçon d'élargissement de tube chauffant (35) est enfoncé à travers ledit au moins un tube chauffant (9), afin d'élargir le tube chauffant (9) à l'intérieur des ouvertures pour tube chauffant (21) et de l'assembler ainsi par pressage dans les ouvertures pour tube chauffant (21),
dans lequel ledit au moins un tube chauffant (9) est élargi simultanément avec au moins deux tubes de transmission de chaleur (7) qui servent à l'échange de chaleur des lamelles (1) avec un milieu d'échange de chaleur qui, lors du fonctionnement de l'échangeur de chaleur à lamelles (3), s'écoule dans les tubes de transmission de chaleur (7).

4. Procédé selon la revendication 3, dans lequel
un certain nombre de tubes de transmission de chaleur (7), qui sont enfilés à travers les ouvertures pour tube de transmission de chaleur (19) dans le paquet de lamelles, sont immobilisés avec un nombre correspondant d'éléments de préhension (31) aux extrémités qui font saillie hors du paquet de lamelles,
un poinçon d'élargissement pour tube chauffant (35) est appliqué à au moins une extrémité en prise d'un tube de transmission de chaleur (7),
un poinçon d'élargissement de tube chauffant (35) est appliqué sur une extrémité (11), retroussée en saillie hors du paquet de lamelles, dudit au moins un tube chauffant (9), et
le poinçon pour tube de transmission de chaleur et le poinçon d'élargissement pour tube chauffant (35) sont enfoncés simultanément à travers les tubes de transmission de chaleur (7) ou respectivement ledit au moins un tube chauffant (9), afin d'élargir les tubes de transmission de chaleur (7) et ledit au moins un tube chauffant (9), et de les assembler ainsi par pressage dans les ouvertures (19, 21) des lamelles (1).

5. Procédé selon la revendication 4, dans lequel le retroussement dudit au moins un tube chauffant (9) a lieu simultanément avec l'application du poinçon d'élargissement pour tube chauffant (35) sur le tube chauffant (9).

6. Procédé selon l'une des revendications 4 ou 5, dans lequel on élargit simultanément avec ledit au moins un tube chauffant (9) au moins ceux des tubes de transmission de chaleur (7) qui sont voisins dudit au moins un tube chauffant (9) sur plusieurs côtés.

7. Procédé selon la revendication 6, dans lequel on élargit simultanément au moins deux tubes de transmission de chaleur (7) avec ledit au moins un tube chauffant (9), le tube chauffant (9) étant agencé entre les deux tubes de transmission de chaleur (7).

8. Procédé selon l'une des revendications 3 à 7, dans lequel plusieurs poinçons d'élargissement de tube chauffant (35) sont enfoncés simultanément à travers un nombre correspondant de tubes chauffants (9).

9. Outil d'élargissement pour mettre en oeuvre un procédé selon la revendication 4, comprenant
au moins deux éléments de préhension (31) qui sont conçus de telle manière qu'ils peuvent coiffer des extrémités de tubes de transmission de chaleur (7) qui font saillie hors d'un paquet de lamelles,
au moins trois poinçons pour tube de transmission de chaleur, qui sont guidés à l'intérieur des éléments de préhension (31), et
au moins un poinçon d'élargissement pour tube chauffant (35), qui est agencé entre deux éléments de préhension (31),
dans lequel ledit au moins un poinçon d'élargissement pour tube chauffant (35) et le poinçon pour tube de transmission de chaleur sont susceptibles d'être reliés ensemble de telle façon qu'ils peuvent être enfoncés simultanément à travers ledit au moins un tube chauffant (9) et les tubes de transmission de chaleur (7).

10. Outil d'élargissement selon la revendication 9, dans lequel l'un au moins des poinçons de transmission de chaleur et/ou l'un au moins des poinçons d'élargissement pour tube chauffant est/sont réglable(s), mis hors service ou démontable(s) de telle façon qu'il(s) ne participe(nt) pas au processus d'élargissement simultané.
